# EUROPÄISCHE PATENTSCHRIFT

(11) **EP 1 277 519 B1**
(45) Veröffentlichungstag und Bekanntmachung des Hinweises auf die Patenterteilung: **24.09.2003**
(21) Anmeldenummer: 02010636.5
(22) Anmeldetag: 11.05.2002
(51) Int. Cl.: B05B 12/00, B05B 12/08, B05B 7/02

(54) **Farbspritzpistole mit Spritzdruckanzeige**
Spray paint gun with ejection pressure display
Pistolet a peinture avec indicateur de pression

(30) Priorität: 19.07.2001 DE 10135104
(43) Veröffentlichungstag der Anmeldung: 22.01.2003
(73) Patentinhaber: SATA-FARBSPRITZTECHNIK GmbH & Co. KG, D-70806 Kornwestheim (DE)
(72) Erfinder: Schmon, Ewald, Dr., 72661 Grafenberg (DE); Dettlaff, Peter, 71686 Remseck (DE)
(74) Vertreter: Schwarz, Thomas, Dipl.-Ing.

(56) Entgegenhaltungen:
- US-A- 5 069 389
- US-A- 5 119 992
- US-A- 5 191 797
- US-A- 5 236 128
- US-A- 5 419 491
- US-A- 5 713 519
- US-A- 5 979 797

## Beschreibung

Die Erfindung betrifft eine Farbspritzpistole nach dem Oberbegriff des Anspruchs 1.

Zur Erreichung eines optimalen Arbeitsergebnisses ist es bei Farbspritzpistolen äußert wichtig, den Spritzdruck derart einzustellen, daß sich eine optimale Zerstäubung bei guter Arbeitsgeschwindigkeit und hohem Auftragswirkungsgrad ergibt. Zur exakten Druckeinstellung bzw. Überwachung des Eingangsdrucks wird daher am Lufteingang der Spritzpistole vielfach ein Druckregelventil mit einem Manometer vorgeschaltet. Durch ein in der Regel an der Unterseite Pistolenhandgriffs befestigtes Druckregelventil mit Manometer wird allerdings die Handhabung der Spritzpistole beeinträchtigt.

Von der Fa. Sata wurde daher z.B. eine unter der Bezeichnung "Sata jet RP, Digital" vertriebene Farbspritzpistole entwickelt, bei der die Druckerfassungs- und Druckanzeigeeinrichtung in den Griff des Pistolenkörpers eingebaut ist. Bei dieser bekannten Spritzpistole ist am unteren Ende des Handgriffs eine Verbindungsbohrung von der durch den Pistolengriff führenden Druckluftzufuhrbohrung zu einer im Handgriff angeordneten Druckmeßkammer vorgesehen. Durch eine derartige Anordnung kann jedoch nur der Pistoleneingangsdruck und nicht der über eine Ventilanordnung einstellbare Spritzdruck überwacht werden.

Aufgabe der Erfindung ist es, eine Spritzpistole zu schaffen, die mit einfachen Mitteln eine Erfassung und Anzeige des Spritzdrucks ermöglicht.

Diese Aufgabe wird erfindungsgemäß durch eine Farbspritzpistole mit den Merkmalen des Anspruchs 1 gelöst.

Bei der erfindungsgemäßen Spritzpistole kann die Druckluft durch das in die Druckluftbohrung eingesteckte Rohr zu der durch einen Abzugsbügel betätigbaren Ventilanordnung geleitet werden, während der zwischen der Innenwand der Druckluftbohrung und der Außenwand des Rohrs gebildete Zwischenraum für eine Druckluftverbindung zwischen einem stromabwärts der Ventilanordnung angeordneten Druckraum und einer im Handgriff des Pistolenkörpers integrierten Druckerfassungs- und Druckanzeigeeinrichtung genutzt werden kann. Über den Zwischenraum und einfach herstellbare Verbindungsbohrungen kann so der über die Ventilanordnung einstellbare Spritzdruck auch ohne aufwendig zu fertigende Verbindungskanäle angezeigt werden.

Bei Verwendung einer digitalen Anzeigeeinrichtung, die in der Regel nur bei Überschreiten einer vorgegebenen Druckschwelle aktiviert wird, ergibt sich durch die erfindungsgemäße Ausführung der Vorteil einer längeren Lebensdauer der Batterie zur Versorgung der Anzeigeeinrichtung, da eine Druckanzeige nur bei Betätigung des Abzugsbügels erfolgt.

Zweckmäßige Weiterbildungen und vorteilhafte Ausgestaltungen der Erfindung sind in den Unteransprüchen angegeben.

So kann z.B. die Verbindung zwischen dem Druckraum stromabwärts der Ventilanordnung und dem Zwischenraum auf fertigungstechnisch einfache Weise durch eine zur Mittelachse der Druckluftbohrung seitlich versetzte erste Verbindungsbohrung hergestellt werden, die durch den Handgriff von dessen Außenseite schräg zu dem Druckraum führt und in einem mittleren Bereich mit dem Zwischenraum in Verbindung steht. An ihrem äußeren Ende ist die erste Verbindungsbohrung durch eine Kugel oder ein anderes geeignetes Verschlußelement verschlossen.

Auch die Verbindung vom Zwischenraum zu der im Pistolengriff angeordneten Druckmeßkammer kann durch eine zweite Verbindungsbohrung erfolgen, die zweckmäßigerweise vom Eingang der Druckluftbohrung schräg durch den Handgriff zur Druckmeßkammer führt. Auf diese Weise muß die zweite Verbindungsbohrung nicht durch eine Kugel oder dgl. verschlossen werden, wie dies bei der ersten Verbindungsbohrung erforderlich ist. Die erste und/oder die zweite Verbindungsbohrung sind in einer weiteren vorteilhaften Ausführung zumindest teilweise als Kapillarbohrungen ausgeführt. Durch eine derartige Kapillare kann verhindert werden, daß die zur Reinigung der Spritzpistole verwendeten Lösemittel oder auch Lack- bzw. Farbreste in den Bereich des Druckaufnehmers gelangen und damit eine ordnungsgemäße Druckmessung beeinträchtigen oder verhindern.

Weitere Besonderheiten und Vorzüge der Erfindung ergeben sich aus der folgenden Beschreibung eines bevorzugten Ausführungsbeispiels anhand der Zeichnung. Es zeigt:
- **Figur 1**: eine erfindungsgemäße Farbspritzpistole in einer zum Teil geschnittenen Seitenansicht und
- **Figur 2**: einen Pistolenkörper einer erfindungsgemäßen Farbspritzpistole.

Die in Figur 1 dargestellte Farbspritzpistole enthält einen Pistolenkörper 1 mit einem Handgriff 2 und einem Oberteil 3, an dem ein Aufhängehaken 4 angeformt ist. Durch das Oberteil 3 verläuft eine von vorne nach hinten durchgehende und mehrfach abgestufte Durchgangsbohrung 5, in der eine Düsennadel 6 axial verschiebbar geführt ist. Die Durchgangsbohrung 5 weist einen im Durchmesser erweiterten vorderen Bereich 7 auf, in den eine schräge Zulaufbohrung 8 mit einem Innengewinde 9 zum Aufschrauben eines nicht dargestellten Farbaufnahmebehälters mündet.

An dem vorderen Ende der Durchgangsbohrung 5 ist ein Innengewinde 10 vorgesehen, über das eine Farbdüse 11 in das Oberteil 3 des Pistolenkörpers 1 eingeschraubt ist. Die Farbdüse 11 enthält an ihrem vorderen Ende eine Düsenbohrung 12, die zusammen mit einem spitz zulaufenden vorderen Endteil der über einen Abzugsbügel 13 axial bewegbaren Düsennadel 6 einen regulierbaren Zulauf für die Farbe, den Lack oder dgl. bildet. Zur Verschiebung der Düsennadel enthält der über einen Bolzen 14 am Pistolenkörper 1 angelenkte Abzugsbügel 13 einen innerhalb einer Ausnehmung 15 im Pistolenkörper 1 angeordneten Querbolzen 16, durch den die Düsennadel 6 verläuft. Auf der Düsennadel 6 ist eine Nadelhülse 17 fixiert, an deren vorderen Ende der Querbolzen 16 des Abzugsbügels 13 beim Zurückziehen zur Anlage gelangt. An dem hinteren Ende der Nadelhülse 17 liegt das vordere Ende einer Druckfeder 18 an, die sich mit ihren hinteren Ende an einer durch eine Kontermutter 19 gesicherten Farbmengenregulierschraube 20 abstützt. Durch Zurückziehen des Abzugsbügels 13 wird die Düsennadel 6 entgegen der Kraft der Druckfeder nach hinten verschoben, so daß sich die Düsenbohrung 12 zur Abgabe der Farbe öffnet.

Um die Farbdüse 11 sind eine Luftdüse 21 mit einer durch eine Überwurfmutter 22 an dem Oberteil 3 des Pistolenkörpers 1 befestigbaren Luftkappe 23 und ein Luftverteilerring 24 angeordnet. Durch die Luftkappe 23 wird ein die Düsenbohrung 12 der Farbdüse 11 umgebender Ringspalt 25 begrenzt. In nach vorne vorstehenden Hörnern 26 der Luftkappe 23 sind außerdem sogenannte Hornluftbohrungen 27 zur Strahlformung angeordnet. Die Druckluftzufuhr zur Luftdüse 21 erfolgt durch - in der Schnittdarstellungen von Figur 1 und 2 nicht erkennbare - seitliche Druckluftbohrungen, die mit einer Druckraum 28 einer Ventilanordnung 29 zur Steuerung der Druckluftzufuhr zur Luftdüse 21 verbunden sind.

Die Ventilanordnung 29 enthält einen durch den Abzugsbügel 13 über eine Stange 30 betätigbaren Ventilkolben 31, der zusammen mit einem Ventilsitz 32 in einer im Pistolenkörper 1 angeordneten Kolbenbohrung 33 ein Druckluftventil zwischen einem stromaufwärts des Ventilsitzes 32 angeordneten Teil der Kolbenbohrung 33 und dem mit der Luftdüse 21 in Verbindung stehenden Druckraum 28 stromabwärts des Ventilsitzes 32 bildet. In dem stromaufwärts des Ventilsitzes 32 liegenden Teil der Kolbenbohrung 33 ist außerdem eine drehbare Hülse 34 angeordnet, die eine Querbohrung 35 im Bereich der Einmündung einer durch den Handgriff 2 verlaufenden Druckluftbohrung 36 in den stromaufwärts des Ventilsitzes 32 liegenden Teil der Kolbenbohrung 33 aufweist. Die Hülse 34 ist drehfest mit einer Stellelement 37 verbunden, das am hinteren Ende der Kolbenbohrung 33 verdrehbar angeordnet ist. Durch Drehung des Stellelements 37 kann die Hülse 34 gedreht und somit der Luftdurchlaß im Bereich der Querbohrung 35 reguliert werden.

Wie besonders aus Figur 2 hervorgeht, ist in die durch den Handgriff 2 zur Kolbenbohrung 33 verlaufende Druckluftbohrung 36 ein von deren Innenwand beabstandetes Rohr 38 eingesetzt, das zwischen seiner Außenwand und der Innenwand der Druckluftbohrung 36 einen im Querschnitt ringförmigen Zwischenraum 39 begrenzt. An den beiden Enden des Rohres 38 ist jeweils eine ringförmige Dichtung 40 bzw. 41 angeordnet, durch die der Zwischenraum 39 gegenüber dem Pistolenkörper 1 nach oben und unten abgedichtet ist. Durch die beiden Dichtungen 40 und 41 wird außerdem das Rohr 38 innerhalb der Druckluftbohrung 36 zentrisch gehalten. In Axialrichtung wird das Rohr 38 durch eine Haltering 42 fixiert, der in ein am Eingang der Druckluftbohrung 36 vorgesehenes Innengewinde 43 eingeschraubt wird.

In dem Handgriff 2 des Pistolenkörpers 1 ist eine Aussparung 44 für die Aufnahme einer in Figur 1 dargestellten Einrichtung 45 zur Erfassung und Anzeige des durch die Ventilanordnung 29 vorgegebenen Einstelldrucks eingebaut. Diese Druckerfassungs- und Druckanzeigeeinrichtung 45 enthält eine in die Aussparung 44 eingesetzte Digitalanzeige 46 und einen z.B. als piezoelektrischen Drucksensor ausgeführten, nicht im einzelnen dargestellten Druckaufnehmer, der in einer Druckmeßkammer 47 im Handgriff 2 angeordnet ist. Die Digitalanzeige 46 und der Druckaufnehmer werden durch eine mit einem Sichtfenster versehene Abdeckplatte 48 im Handgriff 2 gehalten, die zur Verhinderung eines Flüssigkeitsund Schmutzeintritts durch entsprechende Dichtelemente abgedichtet ist. In dem Handgriff 2 ist außerdem ein von dessen Rückseite zugängliches Aufnahmefach 49 für eine Batterie zur elektrischen Versorgung der Druckerfassungs- und Anzeigeeinrichtung 45 vorgesehen.

Der durch die beiden Dichtungen 40 und 41 nach oben und unten abgedichtete Zwischenraum 39 zwischen der Druckluftbohrung 36 und dem Rohr 38 ist über einen ersten Verbindungskanal mit dem Druckraum 28 stromabwärts des Ventilsitzes 32 verbunden. Dieser Verbindungskanal besteht bei der gezeigten Ausführung aus einer zur Mittelachse der Drucklufbohrung 36 seitlich versetzten, ersten schrägen Bohrung 50, die von der Außenseite des Hanggriffs 2 zu dem Druckraum 28 führt und in einem mittleren Bereich mit dem Zwischenraum 39 in Verbindung steht. Das äußere Ende der Bohrung ist über eine in Figur 1 dargestellte Kugel 51 oder ein anderes geeignetes Verschlußelement verschlossen. Von dem Zwischenraum 39 führt ein in Figur 1 gezeigte zweiter Verbindungkanal zu der Druckmeßkammer 47. Dieser Verbindungskanal 52 ist zweckmäßigerweise eine zweite Bohrung 52, die vom Eingang der Druckluftbohrung 36 schräg zu der Druckmeßkammer 47 führt. Durch diese Anordnung muß die zweite Bohrung 52 nicht nur eine Kugel oder dgl. verschlossen werden, wie dies bei dem ersten Verbindungskanal der Fall ist. Die erste Bohrung 50 und die zweite Bohrung 52 sind zweckmäßigerweise als Kapillarbohrungen mit einem Durchmesser zwischen 1 und 2 mm ausgeführt. Dadurch kann verhindert werden, daß ein bei der Reinigung der Spritzpistole verwendetes Reinigungs- bzw. Lösungsmittel und evtl. gelöste Lackpartikel in den Druckmeßkammer 47 gelangen und dort zu einer Beeinträchtigung der Meßgenauigkeit führen.

Die Druckluftzuführung zu der Ventilanordnung 29 erfolgt durch das Rohr 38, das im Inneren einen Druckluftzuführungskanal 53 bildet. An der Unterseite des Handgriffs 2 ist in die Druckluftbohrung 36 ein mit dem Druckluftzuführungskanal 53 verbundenes Luftanschlußstück 54 eingeschraubt.

## Patentansprüche

1. Farbspritzpistole mit einer an einem Pistolenkörper (1) angeordneten Farbdüse (11), einer um die Farbdüse (11) angeordneten Luftdüse (21), einem innerhalb einer Kolbenbohrung (33) im Pistolenkörper (1) angeordneten Druckluftventil (31, 32) zur Steuerung der Druckluftzufuhr zur Luftdüse (21), einer durch einen Handgriff (2) des Pistolenkörpers (1) zur Kolbenbohrung (33) verlaufenden Druckluftbohrung (36) und einer im Handgriff (2) angeordneten Druckerfassungsund Druckanzeigeeinrichtung (45), **dadurch gekennzeichnet, daß** in der Druckluftbohrung (36) ein von deren Innenwand beabstandetes Rohr (38) angeordnet ist, das im Inneren einen Kanal (53) für die Druckluftzufuhr zu einem stromaufwärts des Druckluftventils (31, 32) angeordneten Teil der Kolbenbohrung (33) bildet und zwischen seiner Außenseite und der Innenwand der Druckluftbohrung (36) einen Zwischenraum (39) begrenzt, der über einen ersten Verbindungskanal (50) mit einem stromabwärts des Druckluftventils (31, 32) angeordneten Druckraum (28) und über einen zweiten Verbindungskanal (52) mit einer der Druckerfassungs- und Druckanzeigeeinrichtung (45) zugeordneten Druckmeßkammer (46) im Handgriff (2) verbunden ist.

2. Farbspritzpistole nach Anspruch 1, **dadurch gekennzeichnet, daß** der erste Verbindungskanal eine zur Mittelachse der Druckluftbohrung (36) seitlich versetzte erste Verbindungsbohrung (50) ist, die von der Außenseite des Handgriffs (2) zu dem Druckraum (28) führt und in einem mittleren Bereich mit dem Zwischenraum (39) in Verbindung steht.

3. Farbspritzpistole nach Anspruch 2, **dadurch gekennzeichnet, daß** die erste Verbindungsbohrung (50) an ihrem äußeren Ende durch eine Kugel (51) verschlossen ist.

4. Farbspritzpistole nach Anspruch 2, **dadurch gekennzeichnet, daß** die erste Verbindungsbohrung (50) zumindest teilweise als Kapillarbohrung ausgebildet ist.

5. Farbspritzpistole nach einem der Ansprüche 1 bis 4, **dadurch gekennzeichnet, daß** der zweite Verbindungskanal eine zweite Verbindungsbohrung (52) ist, die vom Eingang der Druckluftbohrung (36) schräg durch den Handgriff (2) zu der Druckmeßkammer (47) führt.

6. Farbspritzpistole nach Anspruch 5, **dadurch gekennzeichnet, daß** die zweite Verbindungsbohrung (52) zumindest teilweise als Kapillarbohrung ausgebildet ist.

7. Farbspritzpistole nach einem der Ansprüche 1 bis 5, **dadurch gekennzeichnet, daß** an den beiden Enden des Rohres (38) jeweils eine ringförmige Dichtung (40, 41) angeordnet ist, durch die der Zwischenraum (39) gegenüber dem Pistolenkörper (1) nach oben und unten abgedichtet ist.

8. Farbspritzpistole nach einem der Ansprüche 1 bis 7, **dadurch gekennzeichnet, daß** das Rohr (38) durch einen am Eingang der Druckluftbohrung (36) eingeschraubten Haltering (42) fixiert ist.

9. Spritzpistole nach einem der Ansprüche 1 bis 8, **dadurch gekennzeichnet, daß** am Eingang der Druckluftbohrung (36) ein mit dem Kanal (53) in Verbindung stehendes Luftanschlußstück (54) angeordnet ist.

## Claims

1. Paint spray gun with a paint nozzle (11) arranged on a gun body (1), with an air nozzle (21) arranged around the paint nozzle (11), with a compressed air valve (31, 32) designed to control the supply of compressed air to the air nozzle (21) and arranged inside a piston bore (33) in the gun body (1), with a compressed air bore (36) running through a handle (2) of the gun body (1) to the piston bore (33) and a pressure detecting and pressure indicating device (45) arranged in the handle (2), **characterised in that** arranged in the compressed air bore (36) there is a pipe (38) which is located a distance from its inner wall and internally forms a channel (53) for the supply of compressed air to a part of the piston bore (33) arranged upstream of the compressed air valve (31, 32) and between its outside and the inner wall of the compressed air bore (36) bounds an intermediate chamber (39) which is connected by means of a first connecting channel (50) to a pressure chamber (28) arranged downstream of the compressed air valve (31, 32), and by means of a second connecting channel (52) to a pressure measuring chamber (46) arranged in the handle (2) and co-operating with the pressure detecting and pressure indicating device (45).

2. Paint spray gun according to claim 1, **characterised in that** the first connecting channel is a first connecting bore (50) which is offset laterally from the central axis of the compressed air bore (36) and leads from the outside of the handle (2) to the pressure chamber (28) and is in communication with the intermediate chamber (39) in a central area.

3. Paint spray gun according to claim 2, **characterised in that** at its outer end the first connecting bore (50) is closed by a ball (51).

4. Paint spray gun according to claim 2, **characterised in that** the first connecting bore (50) is at least partly embodied as a capillary bore.

5. Paint spray gun according to one of claims 1 to 4, **characterised in that** the second connecting channel is a second connecting bore (52) which leads from the inlet of the compressed air bore (36) obliquely through the handle (2) to the pressure measuring chamber (47).

6. Paint spray gun according to claim 5, **characterised in that** the second connecting bore (52) is at least partly embodied as a capillary bore.

7. Paint spray gun according to one of claims 1 to 5, **characterised in that** arranged at both ends of the pipe (38) there is in each case a ring-shaped seal (40, 41) through which the intermediate chamber (39) is sealed in relation to the gun body (1) at the top and bottom.

8. Paint spray gun according to one of claims 1 to 7, **characterised in that** the pipe (38) is immobilised by a retaining ring (42) which is screwed in at the inlet of the compressed air bore (36).

9. Spray gun according to one of claims 1 to 8, **characterised in that** an air connector (54) communicating with the channel (53) is arranged at the inlet of the compressed air bore (36).

## Revendications

1. Pistolet à peinture avec une buse à peinture (11) disposée sur un corps de pistolet (1), une buse à air (21) disposée autour de la buse à peinture (11), une soupape pneumatique (31, 32) disposée à l'intérieur d'un alésage de piston (33) dans le corps de pistolet (1) pour la commande de l'alimentation en air comprimé vers la buse à air (21), un alésage d'air comprimé (36) s'étendant à travers une poignée (2) du corps de pistolet (1) vers l'alésage de piston (33) et un dispositif de relevé et d'affichage de la pression (45) disposé dans la poignée (2), **caractérisé en ce que**, dans l'alésage d'air comprimé (36), est disposé un tuyau (38), éloigné de la paroi interne de l'alésage d'air comprimé, lequel tuyau forme à l'intérieur un canal (53) pour l'alimentation en air comprimé vers une partie de l'alésage de piston (33), disposée en amont du siège de soupape (31, 32) et délimite un espace intermédiaire (39) entre son côté extérieur et la paroi interne de l'alésage d'air comprimé (36), espace qui est relié, par le biais d'un premier canal de raccordement (50), à une chambre de pression (28) disposée en aval de la soupape pneumatique (31, 32) et, par le biais d'un second canal de raccordement (52), dans la poignée (2), à une chambre de mesure de la pression (46) attribuée au dispositif de relevé et d'affichage de la pression (45).

2. Pistolet à peinture selon la revendication 1, **caractérisé en ce que** le premier canal de raccordement est un premier alésage de raccordement (50), décalé latéralement par rapport à l'axe médian de l'alésage d'air comprimé (36), qui mène, à partir du côté externe de la poignée (2), à la chambre de pression (28) et est en communication avec l'espace intermédiaire (39) dans une zone médiane.

3. Pistolet à peinture selon la revendication 2, **caractérisé en ce que** le premier canal de raccordement (50) est obturé par une bille (51) au niveau de son extrémité extérieure.

4. Pistolet à peinture selon la revendication 2, **caractérisé en ce que** le premier canal de raccordement (50) est configuré en tant qu'alésage capillaire, au moins en partie.

5. Pistolet à peinture selon l'une des revendications 1 à 4, **caractérisé en ce que** le second canal de raccordement est un second alésage de raccordement (52) qui mène de l'entrée de l'alésage d'air comprimé (36) à la chambre de mesure de la pression (47), en biais, à travers la poignée (2).

6. Pistolet à peinture selon la revendication 5, **caractérisé en ce que** le second canal de raccordement (52) est configuré en tant qu'alésage capillaire, au moins en partie.

7. Pistolet à peinture selon l'une des revendications 1 à 5, **caractérisé en ce qu'**aux deux extrémités du tuyau (38), est respectivement disposé un joint d'étanchéité annulaire (40, 41) à travers lequel l'espace intermédiaire (39) est étanchéifié vers le haut et vers le bas par rapport au corps de pistolet (1).

8. Pistolet à peinture selon l'une des revendications 1 à 7, **caractérisé en ce que** le tuyau (38) est fixé par un anneau de retenue (42) vissé à l'entrée de l'alésage d'air comprimé (36).

9. Pistolet à peinture selon l'une des revendications 1 à 8, **caractérisé en ce qu'**un élément de raccordement d'air (54), en communication avec le canal (53), est disposé à l'entrée de l'alésage d'air comprimé (36).
